# FASCICULE DE BREVET EUROPEEN

(11) **EP 3 731 028 B1**
(45) Date de publication et mention de la délivrance du brevet: **08.05.2024**
(21) Numéro de dépôt: 19170933.6
(22) Date de dépôt: 24.04.2019
(51) Int. Cl.: G04B 19/26, G04B 27/00

(54) **DISPOSITIF D'AFFICHAGE DE L'HEURE LEGALE AINSI QUE DE L'HEURE DE LEVER DU SOLEIL ET/OU DE L'HEURE DE COUCHER DU SOLEIL**
ANZEIGEVORRICHTUNG DER SOMERZEIT SOWIE DER UHRZEIT DES SONNENAUFGANGS UND/ODER DES SONNENUNTERGANGS
DEVICE FOR DISPLAYING SUMMER TIME AS WELL AS THE TIME OF SUNRISE AND/OR THE TIME OF SUNSET

(43) Date de publication de la demande: 28.10.2020
(73) Titulaire: Patek Philippe SA Genève, 1204 Genève (CH)
(72) Inventeur: LEMONNIER, Marc, 39220 Les Rousses (FR)
(74) Mandataire: Micheli & Cie SA

(56) Documents cités:
- EP-A1- 3 339 971
- WO-A1-01/71433
- CH-A5- 693 599
- FR-A1- 2 686 166
- JP-A- 2011 122 952

## Description

La présente invention concerne un dispositif d'affichage de l'heure légale ainsi que de l'heure de lever du soleil et/ou de l'heure de coucher du soleil, comprenant un premier index de l'heure légale agencé pour indiquer l'heure légale, un organe d'affichage de l'heure de lever et/ou de coucher du soleil, un deuxième index agencé pour indiquer l'heure de lever du soleil et/ou un troisième index agencé pour indiquer l'heure de coucher du soleil sur l'organe d'affichage de l'heure de lever et/ou de coucher du soleil. La présente invention concerne également une pièce d'horlogerie comprenant un tel dispositif d'affichage.

Un tel type de dispositif d'affichage est utilisé dans une pièce d'horlogerie pour afficher de manière traditionnelle l'heure légale sur un cadran principal de 12 heures au moyen d'une aiguille des heures ainsi que les heures de lever et de coucher du soleil sur deux cadrans ou secteurs angulaires gradués au moyen de deux aiguilles ou index respectifs. Ces cadrans ou secteurs angulaires utilisés pour lire les heures de lever et de coucher du soleil sont généralement répartis sur le cadran principal avec d'autres affichages, chaque aiguille ou index ayant son propre axe de rotation. Ces cadrans ou secteurs angulaires supplémentaires présentent l'inconvénient d'alourdir et de charger le cadran principal en informations, rendant difficile la lecture de l'heure. Ils peuvent être positionnés au dos de la pièce d'horlogerie afin de libérer de l'espace sur le cadran principal. Mais de ce fait, ils ne seront pas visibles de l'utilisateur lorsque celui-ci portera au poignet la pièce d'horlogerie.

En outre, la plupart des pièces d'horlogerie comprenant un dispositif d'affichage des heures de lever et de coucher du soleil ne permettent pas de gérer le changement d'heure été/hiver pour l'affichage des heures de lever et de coucher du soleil. Dans la plupart des cas, le problème est résolu en demandant à l'utilisateur de corriger l'heure légale au moment du changement d'heure en déplaçant l'aiguille des heures au moyen de la tige de mise à l'heure et, après le passage à l'heure d'été, d'ajouter virtuellement une heure aux heures de lever et de coucher du soleil, l'affichage de ces heures restant en réalité toujours à l'heure d'hiver. Certains constructeurs rappellent cette opération en prévoyant une petite inscription sur le cadran d'affichage des heures de lever et de coucher du soleil pour ne pas oublier d'ajouter une heure lorsque l'heure légale est passée à l'heure d'été. Cela signifie que les heures de lever et de coucher du soleil affichées réellement sur leurs organes d'affichage respectifs sont erronées la moitié de l'année, lorsque l'heure légale est passée à l'heure d'été.

Pour résoudre ce problème, la demande CH 712 493 propose un mécanisme permettant de modifier une information horaire liée à un phénomène astronomique, telle que l'heure de lever ou de coucher du soleil, en fonction de l'heure d'été et de l'heure d'hiver et/ou d'une longitude ou d'un fuseau horaire. Ledit mécanisme comprend une commande bistable actionnée manuellement et agencée pour n'agir que sur un indicateur de l'heure de lever ou de coucher du soleil, géré par ailleurs par une roue commandée par des mécanismes de calcul astronomique, en provoquant un déplacement d'une heure dudit indicateur de l'heure de lever ou de coucher du soleil lors du changement d'heure été/hiver, ainsi que sur un indicateur de commande montrant les deux positions stables été/hiver de ladite commande. Ce document ne donne aucune information sur la correction de l'heure légale au moment du changement d'heure été/hiver lorsque la commande bistable est utilisée.

Le document de brevet CH 693 599 A5 divulgue une pièce d'horlogerie comportant un disque représentant un hémisphère terrestre centré sur un pôle. Le disque est entraîné pour tourner sur lui-même concentriquement à une couronne fixe portant un tour d'heure de 24 heures. La pièce d'horlogerie comporte également une ligne qui relie les graduations 6 heures et 18 heures du tour d'heure et qui délimite la partie nocturne de la partie diurne de la Terre.

Le document de brevet EP 3 339 971 A1 divulgue une pièce d'horlogerie comportant une sphère reproduisant le globe terrestre, un support, et un cercle monté sur le support concentriquement à la sphère et agencé pour indiquer la position du terminateur terrestre. La sphère est entraînée au rythme d'un tour en 24 heures autour d'un axe correspondant à l'axe polaire du globe terrestre, et le cercle est agencé pour pivoter concentriquement à la sphère autour d'un axe perpendiculaire à l'axe de rotation du globe terrestre.

Le document de brevet JP 2011 122952 A divulgue une pièce d'horlogerie électronique à affichage analogique qui comporte des aiguilles d'heures, de minutes et de secondes, ainsi qu'une aiguille additionnelle prévue pour indiquer alternativement le temps restant jusqu'au lever du Soleil et le temps restant jusqu'au coucher du Soleil.

La présente invention vise à remédier aux inconvénients des mécanismes connus en proposant un dispositif d'affichage de l'heure légale ainsi que de l'heure de lever du soleil et/ou de l'heure de coucher du soleil, permettant un réglage simple et rapide de l'heure légale ainsi que de l'heure de lever et/ou de coucher du soleil lors des changements d'heure été/hiver.

A cet effet, la présente invention concerne un dispositif d'affichage de l'heure légale ainsi que de l'heure de lever du soleil et/ou de l'heure de coucher du soleil, comprenant un premier index de l'heure légale agencé pour indiquer l'heure légale, un organe d'affichage de l'heure de lever et/ou de coucher du soleil, un deuxième index agencé pour indiquer l'heure de lever du soleil et/ou un troisième index agencé pour indiquer l'heure de coucher du soleil sur ledit organe d'affichage de l'heure de lever et/ou de coucher du soleil.

Selon l'invention, ledit dispositif d'affichage comprend un mécanisme de gestion de l'heure légale ainsi que de l'heure de lever du soleil et/ou de l'heure de coucher du soleil lors du changement d'heure été/hiver comprenant un sélecteur été/hiver agencé pour évoluer entre deux positions, une position heure d'été lorsque l'heure d'été doit être affichée et une position heure d'hiver lorsque l'heure d'hiver doit être affichée, et pour permettre un affichage simultané à l'heure d'été, respectivement à l'heure d'hiver, de l'heure légale au moyen du premier index de l'heure légale ainsi que de l'heure de lever au moyen du deuxième index et/ou de coucher du soleil au moyen du troisième index lors de son passage à sa position heure d'été, respectivement à sa position heure d'hiver.

Selon l'invention, le sélecteur été/hiver est agencé pour déplacer simultanément l'organe d'affichage de l'heure de lever et/ou de coucher du soleil et le premier index de l'heure légale d'un déplacement correspondant à afficher une heure de plus lors de son passage en position heure d'été et une heure de moins lors de son passage en position heure d'hiver.

Ainsi, le dispositif d'affichage selon l'invention permet à un utilisateur de corriger de manière synchronisée l'heure légale ainsi que l'heure de lever et/ou de coucher du soleil au moment des changements d'heure été/hiver, au moyen d'une seule et même action. La correction de l'heure légale ainsi que l'heure de lever et/ou de coucher du soleil au moment des changements d'heure été/hiver est donc simple et rapide.

D'autres caractéristiques et avantages de la présente invention apparaîtront à la lecture de la description détaillée suivante de plusieurs modes de réalisation de l'invention, donnés à titre d'exemple non limitatif, et faite en référence aux dessins annexés dans lesquels :
- la figure 1 est une vue côté cadran d'un dispositif d'affichage selon l'invention;
- la figure 2 représente une vue du sélecteur été/hiver, du mécanisme de correction de l'heure légale et du mécanisme de correction de quantième en position heure d'hiver, où seul l'index indiquant l'heure de coucher du soleil est représenté ;
- la figure 3 représente une vue du sélecteur été/hiver, du mécanisme de correction de l'heure légale et du mécanisme de correction de quantième en position intermédiaire lors du passage de l'heure d'hiver à l'heure d'été ;
- la figure 4 représente une vue du sélecteur été/hiver, du mécanisme de correction de l'heure légale et du mécanisme de correction de quantième en position heure d'été ;
- la figure 5 représente une vue du sélecteur été/hiver, du mécanisme de correction de l'heure légale et du mécanisme de correction de quantième en position intermédiaire lors du passage de l'heure d'été à l'heure d'hiver ;
- la figure 6 représente une vue d'un mécanisme de commande du sélecteur été/hiver et du sélecteur été/hiver en position heure d'hiver ;
- la figure 7 représente une vue du mécanisme de commande du sélecteur été/hiver et du sélecteur été/hiver en position intermédiaire lors du passage de l'heure d'hiver à l'heure d'été ;
- la figure 8 représente une vue du mécanisme de commande du sélecteur été/hiver et du sélecteur été/hiver en position heure été ;
- la figure 9 représente une vue du mécanisme de commande du sélecteur été/hiver et du sélecteur été/hiver en position intermédiaire lors du passage de l'heure d'été à l'heure d'hiver ;
- la figure 10 représente le dispositif d'affichage à l'heure d'hiver au moment du passage à l'heure d'été le 31 mars 2019, l'heure légale étant celle de Genève ;
- la figure 11 représente le dispositif d'affichage de la figure 10 à l'heure d'été juste après le passage à l'heure d'été ;
- la figure 12 représente le dispositif d'affichage à l'heure d'été au moment du passage à l'heure d'hiver le 27 octobre 2019, l'heure légale étant celle de Genève; et
- la figure 13 représente le dispositif d'affichage de la figure 12 à l'heure d'hiver juste après le passage à l'heure d'hiver.

En référence aux figures 1 et 2, la présente invention concerne un dispositif d'affichage 1 d'une pièce d'horlogerie permettant d'afficher l'heure légale sur un organe d'affichage de l'heure légale 2, tel qu'un cadran, au moyen d'un premier index de l'heure légale 4, tel qu'une aiguille. Les minutes sont affichées de manière traditionnelle sur l'organe d'affichage de l'heure légale 2 au moyen d'un index des minutes 6, tel qu'une aiguille. Les index 4 et 6 sont entrainés par le mouvement de la pièce d'horlogerie de manière connue en soi, afin d'afficher l'heure légale par exemple sur 12h. Notamment, le premier index de l'heure légale 4 est porté par une roue des heures 5, qui peut être par exemple une roue des heures à fuseaux. Il est également possible de prévoir un mécanisme d'entrainement des index 4 et 6 approprié pour avoir un affichage de l'heure légale sur 24h.

Le dispositif d'affichage 1 comprend également un organe d'affichage de l'heure de lever et/ou de coucher du soleil 8, un deuxième index 10, tel qu'une aiguille pour afficher l'heure de lever du soleil sur l'organe d'affichage 8 et un troisième index 12, tel qu'une aiguille pour afficher l'heure de coucher du soleil. L'organe d'affichage de l'heure de lever et/ou de coucher du soleil 8, les deuxième et troisième index 10 et 12 sont positionnés du même côté que le premier index de l'heure légale 4. De plus, les deuxième et troisième index 10 et 12 ainsi que le premier index de l'heure légale 4 sont de préférence concentriques, leurs axes de rotation respectifs étant confondus. De même, l'organe d'affichage de l'heure légale 2 et l'organe d'affichage de l'heure de lever et/ou de coucher du soleil 8 sont de préférence concentriques.

De préférence, l'organe d'affichage de l'heure de lever et/ou de coucher du soleil 8 est constitué par un disque de quantième de 31 jours, comme dans la variante représentée ici. Cela signifie que, d'une manière avantageuse, la lecture des heures de lever et de coucher du soleil se fait sur le disque de quantième 8 au moyen des deuxième et troisième index 10 et 12 en utilisant, comme chiffres et nombres relatifs aux heures de lever et de coucher du soleil, les chiffres et nombres représentés sur le disque de quantième 8 pour indiquer par ailleurs le quantième. Ainsi, le disque de quantième 8 est avantageusement utilisé pour indiquer à la fois les heures de lever et de coucher du soleil au moyen des deuxième et troisième index 10 et 12 ainsi que les jours au moyen d'un quatrième index de quantième 14, concentrique au deuxième et troisième index 10 et 12 ainsi qu'au premier index de l'heure légale 4. Ledit quatrième index de quantième 14 est agencé pour indiquer le quantième sur le disque de quantième 8 au moyen d'un mécanisme de quantième comprenant de manière classique notamment une roue entraineuse de quantième 16 entrainée par la roue des heures 5 d'un tour par 24h et une roue ou étoile de quantième 18 à 31 dents portant le quatrième index de quantième 14, maintenue par son sautoir de quantième 20 et le ressort de sautoir de quantième associé 21, et entrainée en rotation par un doigt de quantième 22 solidaire de la roue entraineuse de quantième 16, d'un pas par jour, lors du changement de quantième. Un tel mécanisme de quantième est connu de l'homme du métier et ne nécessite pas ici une plus ample description.

Pour faciliter la lecture des heure de lever et coucher du soleil sur le disque de quantième 8, il est possible de prévoir sur ledit disque de quantième 8 deux secteurs gradués 24, 25, portant une graduation additionnelle propre aux heures de lever et de coucher du soleil et délimités par les heures minimale et maximale de lever et coucher du soleil en utilisant les chiffres correspondant aux quantièmes de même valeur. Par exemple le secteur des heures de lever de soleil 24 compris entre 4h et 10h peut être indiqué par des graduations ajoutées sur le disque de quantième 8 entre les quantièmes 4 et 10. Le secteur des heures de coucher du soleil 25 compris entre 16h et 22h peut être indiqué par des graduations ajoutées sur le disque de quantième 8 entre les quantièmes 16 et 22.

Il est bien évident que selon les variantes de réalisation, seul l'un des deuxième et troisième index 10, 12 peut être mis en oeuvre si l'on souhaite afficher seulement les heures de lever ou les heures de coucher du soleil.

Dans un mode de réalisation non représenté, l'organe d'affichage de l'heure de lever et/ou de coucher du soleil 8 peut-être un disque horaire, c'est-à-dire basé sur les heures, affichant 24h si les deux index 10 et 12 sont utilisés, et éventuellement 12h si un seul des index 10 et 12 est utilisé. Ce disque horaire 8 est différent de l'organe d'affichage de l'heure légale 2. Seuls deux secteurs angulaires gradués peuvent être représentés sur le disque horaire 8 pour n'afficher que les heures nécessaires correspondant aux heures de lever et/ou de coucher du soleil.

Les deuxième et troisième index 10 et 12 sont entrainés par un mécanisme d'entrainement gérant les heures de lever et de coucher du soleil de manière annuelle au moyen de cames présentant une forme de manière à décrire les variations des heures de lever et de coucher du soleil au cours de l'année. De tels mécanismes gérant les heures de lever et de coucher du soleil dans une pièce d'horlogerie, telle qu'une montre-bracelet, sont connus de l'homme du métier et ne nécessitent pas ici une plus ample description. Un tel mécanisme de gestion des heures de lever et de coucher du soleil est décrit par exemple dans la demande EP 18152022 de la demanderesse. Ce mécanisme comprend un palpeur des heures de lever du soleil portant une denture formant une crémaillère qui engrène avec une roue portant une aiguille indicatrice des heures de lever du soleil correspondant au deuxième index 10 et un palpeur des heures de coucher du soleil portant une denture formant une crémaillère qui engrène avec une roue portant une aiguille indicatrice des heures de coucher du soleil correspondant au troisième index 12. Les palpeurs sont mobiles en translation et maintenus en appui respectivement contre une came des heures de lever du soleil et contre une came des heures de coucher du soleil par un système à guidage flexible.

Toutefois, lorsque l'organe d'affichage de l'heure de lever et/ou de coucher du soleil est le disque de quantième de 31 jours, le mécanisme gérant les heures de lever et de coucher du soleil entrainant les deuxième et troisième index 10 et 12 est conçu pour que les deuxième et/ou troisième index 10 et 12 pivotent de 11.6° par heure (c'est-à-dire 360/31) par rapport au disque de quantième au lieu de 15° par heure (360/24) si l'organe d'affichage de l'heure de lever et/ou de coucher du soleil est un disque horaire de 24 heures. Par exemple, dans le cas du mécanisme gérant les heures de lever et de coucher du soleil décrit dans la demande EP 18152022 de la demanderesse, l'homme du métier sait définir le profil de la came des heures de lever du soleil de sorte que la différence entre le rayon maximal et le rayon minimal de la came des heures de lever du soleil corresponde à la longueur du déplacement rectiligne du palpeur des heures de lever du soleil calculé en fonction de l'angle parcouru par le deuxième index 10 entre l'heure minimale de lever du soleil et l'heure maximale de lever du soleil rapporté à un affichage de 31 heures sur 360°. De même, le profil de la came des heures de coucher du soleil est défini de sorte que la différence entre le rayon maximal et le rayon minimal de la came des heures de coucher du soleil corresponde à la longueur du déplacement rectiligne du palpeur des heures de coucher du soleil calculé en fonction de l'angle parcouru par le troisième index 12 entre l'heure minimale de coucher du soleil et l'heure maximale de coucher du soleil rapporté à un affichage de 31 heures sur 360°.

En outre, l'organe d'affichage de l'heure de lever et/ou de coucher du soleil 8 est agencé pour être mobile en rotation sur le bâti par rapport au deuxième index 10 et/ou au troisième index 12 dans le sens horaire et dans le sens antihoraire. Pour cela, l'organe d'affichage de l'heure de lever et/ou de coucher du soleil 8 est de préférence sous la forme d'un anneau, d'axe de rotation confondu avec les axes de rotation des index 4, 6, 10, 12, 14, et monté pivotant sur le bâti au moyen de galets (non représentés) ou tout autre système de rotation d'indicateur de quantième connu de l'homme du métier. En temps normal, en dehors de tout changement d'heure été/hiver, l'organe d'affichage de l'heure de lever et/ou de coucher du soleil 8 est fixe, les deuxième et troisième index 10 et 12 se déplaçant devant l'organe d'affichage de l'heure de lever et/ou de coucher du soleil 8 pour afficher les heures de lever et de coucher du soleil respectivement. L'organe d'affichage de l'heure de lever et/ou de coucher du soleil 8 est entrainé en rotation par rapport aux deuxième et troisième index 10 et 12 seulement au moment du changement d'heure été/hiver comme cela sera décrit ci-après.

Conformément à l'invention, et en référence plus spécifiquement aux figures 2 à 5, le dispositif d'affichage 1 comprend un mécanisme de gestion de l'heure légale ainsi que de l'heure de lever du soleil et/ou de l'heure de coucher du soleil lors du changement d'heure été/hiver comprenant un sélecteur été/hiver 26 agencé pour évoluer entre deux positions stables, à savoir une position heure d'été lorsque l'heure d'été doit être affichée et une position heure d'hiver lorsque l'heure d'hiver doit être affichée, et pour permettre un affichage simultané à l'heure d'été, respectivement à l'heure d'hiver, de l'heure légale au moyen du premier index de l'heure légale 4 ainsi que de l'heure de lever au moyen du deuxième index 10 et/ou de coucher du soleil au moyen du troisième index 12 lors de son passage à sa position heure d'été, respectivement à sa position heure d'hiver.

De manière particulièrement avantageuse, le sélecteur été/hiver 26 est agencé pour déplacer simultanément l'organe d'affichage de l'heure de lever et/ou de coucher du soleil 8 et le premier index de l'heure légale 4 d'un déplacement correspondant à afficher une heure de plus lors de son passage en position heure d'été et une heure de moins lors de son passage en position heure d'hiver.

A cet effet, le sélecteur été/hiver 26 comprend une bascule 28 montée pivotante sur le bâti en A et pourvue d'un sautoir 29. Ladite bascule 28 est agencée pour coopérer, par une première extrémité 28a par rapport à A, avec un mécanisme de commande et avec l'organe d'affichage de l'heure de lever et/ou de coucher du soleil 8, et pour coopérer, par une deuxième extrémité 28b par rapport à A, avec un mécanisme de correction de l'heure légale et avec un mécanisme de correction du quantième, comme cela sera décrit plus en détails ci-après.

Plus particulièrement, afin de pouvoir déplacer l'organe d'affichage de l'heure de lever et/ou de coucher du soleil 8, monté mobile en rotation sur le bâti, au moment du changement d'heure été/hiver, la bascule 28 du sélecteur été/hiver 26 est solidaire en rotation de l'organe d'affichage de l'heure de lever et/ou de coucher du soleil 8 au moyen d'une goupille 30 solidaire dudit organe d'affichage 8 et sur laquelle la première extrémité 28a de la bascule 28 est montée articulée. L'organe d'affichage de l'heure de lever et/ou de coucher du soleil 8 comprend également deux ganses circulaires 32 concentriques aux index 4, 10, 12, 14 et dans chacune desquelles peut circuler une goupille 34 solidaire du bâti pour guider la rotation de l'organe d'affichage 8. Les extrémités des ganses 32 constituent pour les goupilles 34 des butées correspondant aux positions stables heure d'été et heure d'hiver. La construction est prévue de sorte que, lors du passage du sélecteur été/hiver 26 en position heure d'été, la bascule 28, alors en position représentée sur la figure 2, pivote dans le sens antihoraire et entraine en rotation l'organe d'affichage de l'heure de lever et/ou de coucher du soleil 8 dans le sens antihoraire, d'un angle correspondant à afficher, au moyen du deuxième index 10 et/ou du troisième index 12, une heure de lever et/ou de coucher du soleil de plus comme le montre la figure 4, et de sorte que lors du passage du sélecteur été/hiver en position heure d'hiver, la bascule 28 pivote dans le sens horaire, et entraine en rotation ledit organe d'affichage de l'heure de lever et/ou de coucher du soleil 8 dans le sens horaire, d'un angle correspondant à afficher une heure de lever et/ou de coucher du soleil de moins, comme le montre de nouveau la figure 2.

Lorsque l'organe d'affichage de l'heure de lever et/ou de coucher du soleil 8 est constitué par le disque de quantième, la rotation de l'organe d'affichage de l'heure de lever et/ou de coucher du soleil 8 dans le sens horaire et antihoraire est de 1/31^{ème} de tour, correspondant à une heure. Si l'organe d'affichage de l'heure de lever et/ou de coucher du soleil 8 est un disque horaire affichant 24h, sa rotation dans le sens horaire et antihoraire sera de 1/24^{ème} de tour, correspondant à une heure.

Dans tous les cas, d'une manière particulièrement avantageuse, lors des changements heure d'été/heure d'hiver, les deuxième et troisième index 10 et 12 indiquant les heures de lever et/ou de coucher du soleil restent fixes et ne sont pas déplacés.

Afin de pouvoir déplacer le premier index de l'heure légale 4 simultanément à l'organe d'affichage de l'heure de lever et/ou de coucher du soleil 8 au moment du changement d'heure été/hiver, la bascule 28 du sélecteur été/hiver 26 présente, à sa deuxième extrémité 28b, un premier secteur denté 36a agencé pour coopérer avec un doigt correcteur de l'heure légale 38 du mécanisme de correction de l'heure légale. Ledit doigt correcteur de l'heure légale 38 est apte à entrainer en rotation la roue des heures 5 qui porte le premier index de l'heure légale 4 d'un angle correspondant à avancer ledit premier index de l'heure légale 4 d'une heure lors du passage du sélecteur été/hiver 26 en position heure d'été et d'un angle correspondant à reculer ledit premier index de l'heure légale 4 d'une heure lors du passage du sélecteur été/hiver en position heure d'hiver.

Plus particulièrement, le doigt correcteur de l'heure légale 38 est monté pivotant sur le bâti, en étant maintenu par un ressort 40. Le doigt correcteur de l'heure légale 38 comporte un secteur denté 38a engrenant avec le premier secteur denté 36a de la bascule 28 ainsi qu'un bec 38b agencé pour actionner la roue entraineuse de quantième 16 lors du changement d'heure été/hiver, ladite roue entraineuse de quantième engrenant avec la roue des heures 5 portant le premier index de l'heure légale 4 pour ajouter ou retrancher une heure à l'heure légale. Ainsi, la roue entraineuse de quantième 16 et son doigt de quantième 22 restent synchronisés avec la gestion du quantième.

En temps normal, en dehors de tout changement d'heure été/hiver, le bec 38b du doigt correcteur de l'heure légale 38 n'est pas en contact avec la roue entraineuse de quantième 16. Lors du passage du sélecteur été/hiver 26 en position heure d'été, la bascule 28, alors en position représentée sur la figure 2, pivote dans le sens antihoraire et entraine en rotation le doigt correcteur de l'heure légale 38 dans le sens horaire, son bec 38b faisant pivoter d'un pas dans le sens antihoraire la roue entraineuse de quantième 16 comme le montre la figure 3, de manière à faire pivoter la roue des heures 5 et le premier index de l'heure légale 4 de 1/12^{ème} de tour, correspondant à une heure, dans le sens horaire pour ajouter une heure à l'heure légale, comme le montre la figure 4. Lors du passage du sélecteur été/hiver 26 en position heure d'hiver, la bascule 28, alors en position représentée sur la figure 4, pivote dans le sens horaire et entraine en rotation le doigt correcteur de l'heure légale 38 dans le sens antihoraire, son bec 38b faisant pivoter d'un pas dans le sens horaire la roue entraineuse de quantième 16 comme le montre la figure 5, de manière à faire pivoter la roue des heures 5 et le premier index de l'heure légale 4 de 1/12^{ème} de tour, correspondant à une heure, dans le sens antihoraire pour retrancher une heure à l'heure légale, comme le montre de nouveau la figure 2.

De préférence, il est prévu sur la roue entraineuse de quantième 16 un ressort de sécurité 42 pour le doigt de quantième 22 permettant la libération du doigt de quantième 22 au cas où le changement d'heure serait par inadvertance effectué à minuit, au moment du changement automatique de quantième.

Lorsque l'organe d'affichage de l'heure de lever et/ou de coucher du soleil 8 est constitué par le disque de quantième, le sélecteur été/hiver 26 est agencé pour déplacer le quatrième index de quantième 14 lors de chaque changement d'heure été/hiver et de ses passages en positions heure d'été et heure d'hiver afin de conserver l'indexation dudit quatrième index 14 avec le disque de quantième.

Afin de pouvoir déplacer le quatrième index de quantième 14 simultanément au disque de quantième 8 au moment du changement d'heure été/hiver pour conserver leur indexation, la bascule 28 du sélecteur été/hiver 26 présente, à sa deuxième extrémité 28b, un second secteur denté 36b agencé pour coopérer avec un doigt correcteur de quantième 44 du mécanisme de correction du quantième. Le premier secteur denté 36a et le second secteur denté 36b prévus à la deuxième extrémité 28b de la bascule 28 peuvent être séparés ou constituer un seul secteur denté, comme représenté dans cet exemple. Le doigt correcteur de quantième 44 est apte à entrainer en rotation la roue ou étoile de quantième 18 qui porte le quatrième index de quantième 14 d'un angle correspondant à reculer ledit quatrième index 14 d'un jour lors du passage du sélecteur été/hiver 26 en position heure d'été et d'un angle correspondant à avancer le quatrième index 14 d'un jour lors du passage du sélecteur été/hiver en position heure d'hiver.

Plus particulièrement, le doigt correcteur de quantième 44 est monté pivotant sur le bâti et comporte un secteur denté 44a engrenant avec le second secteur denté 36b de la bascule 28 ainsi qu'un bec 44b agencé pour actionner la roue ou étoile de quantième 18 lors du changement d'heure été/hiver, pour avancer ou reculer le quatrième index de quantième 14 d'un jour. Ainsi, le quatrième index de quantième 14 et le disque de quantième 8 conservent leur indexation au moment du changement d'heure été/hiver.

En temps normal, en dehors de tout changement d'heure été/hiver, le bec 44b du doigt correcteur de quantième 44 n'est pas en contact avec la roue ou étoile de quantième 18. Lors du passage du sélecteur été/hiver 26 en position heure d'été, la bascule 28, alors en position représentée sur la figure 2, pivote dans le sens antihoraire et entraine en rotation le doigt correcteur de quantième 44 dans le sens horaire, son bec 44b faisant pivoter d'un pas dans le sens antihoraire la roue ou étoile de quantième 18 comme le montre la figure 3, de manière à faire pivoter le quatrième index de quantième 14 de 1/31^{ème} de tour, correspondant à un jour, dans le sens antihoraire pour le faire reculer d'un jour de manière à synchroniser la date à la rotation du disque de quantième 8, qui correspond également à un jour tel que décrit ci-dessus, comme le montre la figure 4. Lors du passage du sélecteur été/hiver 26 en position heure d'hiver, la bascule 28, alors en position représentée sur la figure 4, pivote dans le sens horaire et entraine en rotation le doigt correcteur de quantième 44 dans le sens antihoraire, son bec 44b faisant pivoter d'un pas dans le sens horaire la roue ou étoile de quantième 18 comme le montre la figure 5, de manière à faire pivoter le quatrième index de quantième 14 de 1/31^{ème} de tour, correspondant à un jour, dans le sens horaire pour le faire avancer d'un jour de manière à synchroniser la date à la nouvelle rotation du disque de quantième 8, qui correspond également à un jour tel que décrit ci-dessus, comme le montre de nouveau la figure 2.

De plus, le mécanisme de changement d'heure été/hiver selon l'invention comprend un mécanisme de commande du sélecteur été/hiver 26 agencé pour le faire évoluer entre sa position heure d'été et sa position heure d'hiver.

Un exemple d'un tel mécanisme de commande est représenté sur les figures 6 à 9. Il est bien évident que tout autre mécanisme de commande approprié peut être utilisé pour actionner et déplacer le sélecteur été/hiver. Notamment un mécanisme de commande à poussoir, à course linéaire et non angulaire, peut être utilisé. Le mécanisme de commande du sélecteur été/hiver comprend ici une targette 46 manoeuvrable par un utilisateur et agencée pour pivoter entre deux positions stables et déplacer alternativement le sélecteur été/hiver 26 de l'une à l'autre de ses positions heure d'été et heure d'hiver, à savoir une position heure d'été dans laquelle ledit sélecteur été/hiver 26 est dans sa position heure d'été et une position heure d'hiver dans laquelle ledit sélecteur été/hiver 26 est dans sa position heure d'hiver.

Plus particulièrement, la targette 46 est montée pivotante par une de ses extrémités en B sur le bâti 52 du mouvement. Vers son autre extrémité, la targette 46 comprend un plot 48 agencé pour buter contre chacune des parois d'une échancrure 50 sensiblement en forme de V prévue sur le bâti 52 du mouvement, afin de constituer pour la targette 46 une butée correspondant à sa position heure d'hiver, comme le montre la figure 6, et une butée correspondant à sa position heure d'été, comme le montre la figure 8. Par ailleurs, la bascule 28 du sélecteur été/hiver 26 comprend à sa première extrémité 28a une échancrure 54 sensiblement en forme de U, chacune des parois de l'échancrure 54 correspondant aux branches du U constituant pour le plot 48 de la targette 46 alternativement une paroi d'appui pour commencer à faire pivoter la bascule 28 jusqu'à ce que le plot 48 bute contre le bâti 52 et une butée lorsque la bascule 28 termine son basculement. Sur la première extrémité 28a de la bascule est montée la goupille 30 pour déplacer l'organe d'affichage de l'heure de lever et/ou de coucher du soleil 8 comme décrit ci-dessus. La bascule 28 présente à sa seconde extrémité 28b, de l'autre côté de son point de pivotement A, les premier et second secteurs dentés 36a et 36b décrits ci-dessus.

Le sautoir 29 de la bascule 28 du sélecteur été/hiver 26 comprend à son extrémité libre 29a deux crans 58 séparés par deux plans inclinés, lesdits crans 58 correspondant aux deux positions stables heure d'été et heure d'hiver du sélecteur été/hiver 26. La bascule 28 comprend à cet effet dans sa zone centrale une goupille de positionnement 60 agencée pour s'engager dans l'un des deux crans 58 du sautoir 29 en positionnant le sélecteur été/hiver 26 dans la position stable heure d'été ou heure d'hiver correspondante. La bascule 28 comprend également dans sa zone centrale une ganse 62 dans laquelle l'extrémité montée pivotante de la targette 46 peut se déplacer lorsque la bascule 28 pivote. La ganse 62 permet avantageusement d'avoir un visuel sur la position occupée par la targette 46 et donc par le sélecteur été/hiver 26, les extrémités de la ganse 62 étant prévues pour correspondre aux positions stables heure d'été et heure d'hiver du sélecteur été/hiver 26 et de la targette 46.

Lors du passage de l'heure d'hiver à l'heure d'été, la targette 46 et le sélecteur été/hiver 26 étant alors en position heure d'hiver conformément à la figure 6, la targette 46 est pivotée en B par l'utilisateur dans le sens antihoraire de sorte que le plot 48 quitte la première paroi de l'échancrure en V 50 du bâti 52 et appuie sur la paroi de l'échancrure en U 54 de la bascule 28 avec laquelle il est en contact pour faire pivoter ladite bascule 28 en A dans le sens antihoraire. Le sautoir 29 poussé par la goupille 60 se soulève de sorte que ladite goupille 60 quitte son cran 58 et se positionne sur les plans inclinés adjacents du sautoir 29, comme le montre la figure 7. Lorsque le plot 48 a atteint la deuxième paroi de l'échancrure 50 du bâti 52, le pivotement de la bascule 28 dans le sens antihoraire est terminé par l'action du sautoir 29 qui appuie sur la goupille 60 pour qu'elle s'engage dans l'autre cran 58, faisant pivoter la bascule 28 dans le sens antihoraire jusqu'à ce que l'autre paroi de l'échancrure en U 54 bute contre le plot 48, comme le montre la figure 8. Le sélecteur été/hiver 26 et la targette 46 sont alors dans leur position stable heure d'été.

Lors du passage de l'heure d'été à l'heure d'hiver, la targette 46 et le sélecteur été/hiver 26 étant alors en position heure d'été conformément à la figure 8, la targette 46 est pivotée en B par l'utilisateur dans le sens horaire de sorte que le plot 48 quitte la deuxième paroi de l'échancrure en V 50 du bâti 52 et appuie sur la paroi de l'échancrure en U 54 de la bascule 28 avec laquelle il est en contact pour faire pivoter ladite bascule 28 en A dans le sens horaire. Le sautoir 29 poussé par la goupille 60 se soulève de sorte que ladite goupille 60 quitte son cran 58 et se positionne sur les plans inclinés adjacents du sautoir 29, comme le montre la figure 9. Lorsque le plot 48 a de nouveau atteint la première paroi de l'échancrure 50 du bâti 52, le pivotement de la bascule 28 dans le sens horaire est terminé par l'action du sautoir 29 qui appuie sur la goupille 60 pour qu'elle s'engage dans l'autre cran 58, faisant pivoter la bascule 28 dans le sens horaire jusqu'à ce que l'autre paroi de l'échancrure en U 54 bute de nouveau contre le plot 48, comme le montre la figure 6. Le sélecteur été/hiver 26 et la targette 46 sont alors revenus dans leur position stable heure d'hiver.

Les figures 10 et 11 représentent le dispositif d'affichage 1 selon l'invention lors du passage de l'heure d'hiver à l'heure d'été. Comme le montre la figure 10, la date indiquée par le quatrième index de quantième 14 est le 31 (c'est-à-dire le 31 mars 2019 jour du passage à l'heure d'été en 2019), l'heure légale indiquée par le premier index de l'heure légale 4 et par l'index des minutes 6 est 2h00 du matin, l'heure de lever du soleil indiquée par le deuxième index 10 sur le disque de quantième 8 étant 6h18 et l'heure de coucher du soleil indiquée par le troisième index 12 sur le disque de quantième 8 étant 19h02. Pour passer de l'heure d'hiver à l'heure d'été, le mécanisme de commande du sélecteur été/hiver est actionné afin de déplacer le sélecteur été/hiver 26 de sa position heure d'hiver à sa position heure d'été de sorte que, comme décrit ci-dessus, le disque de quantième 8, entrainé par le sélecteur été/hiver 26, pivote de 1/31^{ème} de tour dans le sens antihoraire afin d'ajouter une heure aux heures de lever et de coucher du soleil indiquées respectivement par les deuxième et troisième index 10 et 12. Comme le montre la figure 11, l'heure de lever du soleil indiquée par le deuxième index 10 sur le disque de quantième 8 est désormais 7h18 et l'heure de coucher du soleil indiquée par le troisième index 12 sur le disque de quantième 8 est désormais 20h02 selon l'heure d'été.

De manière simultanée, le sélecteur été/hiver 26 actionne le doigt correcteur de quantième 44 de sorte que l'étoile de quantième 18 est entrainée en rotation de 1/31^{ème} de tour dans le sens antihoraire de manière à faire reculer le quatrième index de quantième 14 de un jour, pour rester indexer avec le disque de quantième. La date indiquée par le quatrième index de quantième 14 est donc toujours le 31.

De manière synchronisée, le sélecteur été/hiver 26 actionne le doigt correcteur de l'heure légale 38 de sorte que la roue des heures 5 ainsi que le premier index de l'heure légale 4 sont entrainés en rotation de 1/12^{ème} de tour dans le sens horaire de manière à ajouter une heure à l'heure légale. L'heure légale indiquée par le premier index de l'heure légale 4 et par l'index des minutes 6 est désormais 3h00 selon l'heure d'été.

Ainsi, après le passage de l'heure d'hiver à l'heure d'été, comme le montre la figure 11, la date indiquée par le quatrième index de quantième 14 est le 31 (c'est-à-dire le 31 mars 2019 jour du passage à l'heure d'été en 2019), l'heure légale indiquée par le premier index de l'heure légale 4 et par l'index des minutes 6 est 3h00 du matin, l'heure de lever du soleil indiquée par le deuxième index 10 sur le disque de quantième 8 étant 7h18 et l'heure de coucher du soleil indiquée par le troisième index 12 sur le disque de quantième 8 étant 20h02.

Les figures 12 et 13 représentent le dispositif d'affichage 1 selon l'invention lors du passage de l'heure d'été à l'heure d'hiver. Comme le montre la figure 12, la date indiquée par le quatrième index de quantième 14 est le 27 (c'est-à-dire le 27 octobre 2019 jour du passage à l'heure d'hiver en 2019), l'heure légale indiquée par le premier index de l'heure légale 4 et par l'index des minutes 6 est 3h00 du matin, l'heure de lever du soleil indiquée par le deuxième index 10 sur le disque de quantième 8 étant 8h08 et l'heure de coucher du soleil indiquée par le troisième index 12 sur le disque de quantième 8 étant 18h29. Pour passer de l'heure d'été à l'heure d'hiver, le mécanisme de commande du sélecteur été/hiver est actionné afin de déplacer le sélecteur été/hiver 26 de sa position heure d'été à sa position heure d'hiver de sorte que, comme décrit ci-dessus, le disque de quantième 8, entrainé par le sélecteur été/hiver 26, pivote de 1/31^{ème} de tour dans le sens horaire afin de retrancher une heure aux heures de lever et de coucher du soleil indiquées respectivement par les deuxième et troisième index 10 et 12. Comme le montre la figure 13, l'heure de lever du soleil indiquée par le deuxième index 10 sur le disque de quantième 8 est désormais 7h08 et l'heure de coucher du soleil indiquée par le troisième index 12 sur le disque de quantième 8 est désormais 17h29 selon l'heure d'hiver.

De manière simultanée, le sélecteur été/hiver 26 actionne le doigt correcteur de quantième 44 de sorte que l'étoile de quantième 18 est entrainée en rotation de 1/31^{ème} de tour dans le sens horaire de manière à faire avancer le quatrième index de quantième 14 de un jour, pour rester indexer avec le disque de quantième. La date indiquée par le quatrième index de quantième 14 est donc toujours le 27.

De manière synchronisée, le sélecteur été/hiver 26 actionne le doigt correcteur de l'heure légale 38 de sorte que la roue des heures 5 ainsi que le premier index de l'heure légale 4 sont entrainés en rotation de 1/12^{ème} de tour dans le sens antihoraire de manière à retrancher une heure à l'heure légale. L'heure légale indiquée par le premier index de l'heure légale 4 et par l'index des minutes 6 est désormais 2h00 selon l'heure d'hiver.

Ainsi, après le passage de l'heure d'été à l'heure d'hiver, comme le montre la figure 13, la date indiquée par le quatrième index de quantième 14 est le 27 (c'est-à-dire le 27 octobre 2019 jour du passage à l'heure d'hiver en 2019), l'heure légale indiquée par le premier index de l'heure légale 4 et par l'index des minutes 6 est 2h00 du matin, l'heure de lever du soleil indiquée par le deuxième index 10 sur le disque de quantième 8 étant 7h08 et l'heure de coucher du soleil indiquée par le troisième index 12 sur le disque de quantième 8 étant 17h29.

Le dispositif d'affichage selon la présente invention permet lors des changements heure d'été/heure d'hiver, de corriger de manière simple et rapide les indications des heures de lever et/ou de coucher du soleil et de l'heure légale de manière synchronisée, au moyen d'un seul mécanisme de commande. Ainsi, une seule manipulation de l'utilisateur permet le réglage simultané de trois informations (heure légale, heure de lever du soleil et heure de coucher du soleil).

En outre, la targette 46 évoluant entre ses deux positions stables heure d'été et heure d'hiver, permet d'indiquer à l'utilisateur la position dans laquelle se trouve le sélecteur été/hiver 26. Des indications représentant l'heure d'été et l'heure d'hiver peuvent être prévues sur la boite de montre à cet effet.

De plus, le dispositif d'affichage selon l'invention permet de gérer les changements heure d'été/heure d'hiver sans avoir à déplacer les index indiquant les heures de lever et de coucher du soleil. Il évite la gestion compliquée des cames utilisées pour reproduire les variations des heures de lever et de coucher du soleil au cours de l'année.

## Revendications

1. Dispositif d'affichage (1) de l'heure légale ainsi que de l'heure de lever du soleil et/ou de l'heure de coucher du soleil, comprenant un premier index de l'heure légale (4) agencé pour indiquer l'heure légale, un organe d'affichage de l'heure de lever et/ou de coucher du soleil (8), un deuxième index (10) agencé pour indiquer l'heure de lever du soleil et/ou un troisième index (12) agencé pour indiquer l'heure de coucher du soleil sur ledit organe d'affichage de l'heure de lever et/ou de coucher du soleil (8), ledit dispositif d'affichage (1) comprenant un mécanisme de gestion de l'heure légale ainsi que de l'heure de lever du soleil et/ou de l'heure de coucher du soleil lors du changement d'heure été/hiver comprenant un sélecteur été/hiver (26) agencé pour évoluer entre deux positions, une position heure d'été lorsque l'heure d'été doit être affichée et une position heure d'hiver lorsque l'heure d'hiver doit être affichée, et pour permettre un affichage simultané à l'heure d'été, respectivement à l'heure d'hiver, de l'heure légale au moyen du premier index de l'heure légale (4) ainsi que de l'heure de lever au moyen du deuxième index (10) et/ou de coucher du soleil au moyen du troisième index (12) lors de son passage à sa position heure d'été, respectivement à sa position heure d'hiver, dans lequel dispositif d'affichage l'organe d'affichage de l'heure de lever et/ou de coucher du soleil (8) est agencé pour être mobile en rotation par rapport au deuxième index (10) et/ou au troisième index (12) dans le sens horaire et dans le sens antihoraire, **caractérisé en ce que** le sélecteur été/hiver (26) comprend une bascule (28) montée pivotante et solidaire en rotation de l'organe d'affichage de l'heure de lever et/ou de coucher du soleil (8) de manière à entrainer en rotation ledit organe d'affichage de l'heure de lever et/ou de coucher du soleil (8) d'un angle correspondant à afficher, au moyen du deuxième index (10) et/ou du troisième index (12), une heure de plus lors du passage du sélecteur été/hiver (26) en position heure d'été et d'un angle correspondant à afficher une heure de moins lors du passage du sélecteur été/hiver (26) en position heure d'hiver.

2. Dispositif d'affichage (1) selon la revendication 1, **caractérisé en ce que** le sélecteur été/hiver (26) est agencé pour déplacer simultanément l'organe d'affichage de l'heure de lever et/ou de coucher du soleil (8) et le premier index de l'heure légale (4) d'un déplacement correspondant à afficher une heure de plus lors de son passage en position heure d'été et une heure de moins lors de son passage en position heure d'hiver.

3. Dispositif d'affichage (1) selon l'une des revendications précédentes, **caractérisé en ce que** le sélecteur été/hiver (26) est agencé pour coopérer avec un mécanisme de correction de l'heure légale apte à entrainer en rotation une roue des heures (5) portant le premier index de l'heure légale (4) d'un angle correspondant à avancer ledit premier index de l'heure légale (4) d'une heure lors du passage du sélecteur été/hiver (26) en position heure d'été et d'un angle correspondant à reculer ledit premier index de l'heure légale (4) d'une heure lors du passage du sélecteur été/hiver (26) en position heure d'hiver.

4. Dispositif d'affichage (1) selon l'une des revendications précédentes, **caractérisé en ce que** l'organe d'affichage de l'heure de lever et/ou de coucher du soleil (8) est un disque de quantième de 31 jours, le deuxième index (10) et/ou le troisième index (12) étant agencé(s) pour pivoter de 11,6° par heure.

5. Dispositif d'affichage (1) selon l'une des revendications 1 à 3, **caractérisé en ce que** l'organe d'affichage de l'heure de lever et/ou de coucher du soleil (8) est un disque horaire affichant les heures sur 24 heures.

6. Dispositif d'affichage (1) selon l'une des revendications précédentes, **caractérisé en ce que** le premier index (4) ainsi que le deuxième index (10) et/ou le troisième index (12) sont concentriques.

7. Dispositif d'affichage (1) selon la revendication 4, **caractérisé en ce qu'**il comprend un quatrième index de quantième (14) agencé pour indiquer le quantième sur le disque de quantième, et **en ce que** le sélecteur été/hiver (26) est agencé pour déplacer le quatrième index de quantième (14) lors de chaque changement d'heure été/hiver afin de conserver l'indexation dudit quatrième index de quantième (14) avec le disque de quantième.

8. Dispositif d'affichage (1) selon la revendication 7, **caractérisé en ce que** le quatrième index (14) est concentrique au premier, deuxième et/ou troisième index (4, 10, 12).

9. Dispositif d'affichage (1) selon la revendication 7 ou 8, **caractérisé en ce que** le sélecteur été/hiver (26) est agencé pour coopérer avec un mécanisme de correction du quantième apte à entrainer en rotation une roue de quantième (18) portant le quatrième index de quantième (14) d'un angle correspondant à reculer le quatrième index de quantième (14) d'un jour lors du passage du sélecteur été/hiver (26) en position heure d'été et d'un angle correspondant à avancer le quatrième index de quantième (14) d'un jour lors du passage du sélecteur été/hiver (26) en position heure d'hiver.

10. Dispositif d'affichage (1) selon l'une des revendications précédentes, **caractérisé en ce que** le mécanisme de changement d'heure été/hiver comprend un mécanisme de commande du sélecteur été/hiver agencé pour le faire évoluer entre sa position heure d'été et sa position heure d'hiver.

11. Dispositif d'affichage (1) selon la revendication 10, **caractérisé en ce que** le mécanisme de commande du sélecteur été/hiver comprend une targette (46) manoeuvrable par un utilisateur et agencée pour pivoter entre deux positions et déplacer alternativement le sélecteur été/hiver (26) de l'une à l'autre de ses positions heure d'été et heure d'hiver, à savoir une position heure d'été dans laquelle ledit sélecteur été/hiver (26) est dans sa position heure d'été et une position heure d'hiver dans laquelle ledit sélecteur été/hiver (26) est dans sa position heure d'hiver.

12. Pièce d'horlogerie comprenant un dispositif d'affichage (1) selon l'une des revendications 1 à 11.

## Patentansprüche

1. Vorrichtung (1) zur Anzeige der gesetzlichen Uhrzeit sowie der Uhrzeit des Sonnenaufgangs und/oder der Uhrzeit des Sonnenuntergangs, die einen ersten Index (4) für die gesetzliche Uhrzeit, der dazu gestaltet ist, die gesetzliche Uhrzeit anzugeben, ein Organ (8) zur Anzeige der Uhrzeit des Sonnenaufgangs und/oder des Sonnenuntergangs, einen zweiten Index (10), der dazu gestaltet ist, die Uhrzeit des Sonnenaufgangs anzuzeigen, und/oder einen dritten Index (12) umfasst, der dazu gestaltet ist, die Uhrzeit des Sonnenuntergangs auf dem Organ (8) zur Anzeige der Uhrzeit des Sonnenaufgangs und/oder des Sonnenuntergangs anzuzeigen, wobei die Anzeigevorrichtung (1) einen Mechanismus zur Verwaltung der gesetzlichen Uhrzeit sowie der Uhrzeit des Sonnenaufgangs und/oder der Uhrzeit des Sonnenuntergangs beim Umstellen zwischen Sommer/Winterzeit umfasst, der eine Sommer/Winter-Auswahlvorrichtung (26) umfasst, die dazu gestaltet ist, die Stellung zwischen zwei Positionen, einer Sommerzeitposition, wenn die Sommerzeit angezeigt werden soll, und einer Winterzeitposition, wenn die Winterzeit angezeigt werden soll, zu wechseln und, gleichzeitig mit der Sommerzeit beziehungsweise mit der Winterzeit, eine Anzeige der gesetzlichen Uhrzeit mittels des ersten Index (4) für die gesetzliche Uhrzeit sowie der Uhrzeit des Sonnenaufgangs mittels des zweiten Index (10) und/oder des Sonnenuntergangs mittels des dritten Index (12) bei seinem Übergang zu seiner Sommerzeitposition beziehungsweise zu seiner Winterzeitposition zu ermöglichen, wobei in der Anzeigevorrichtung das Organ (8) zur Anzeige der Uhrzeit des Sonnenaufgangs und/oder Sonnenuntergangs dazu gestaltet ist, in Bezug auf den zweiten Index (10) und/oder den dritten Index (12) im Uhrzeigersinn und im Gegenuhrzeigersinn drehbeweglich zu sein, **dadurch gekennzeichnet, dass** die Sommer/Winter-Auswahlvorrichtung (26) eine Wippe (28) umfasst, die schwenkbar und drehfest mit dem Organ (8) zur Anzeige der Uhrzeit des Sonnenaufgangs und/oder des Sonnenuntergangs gelagert ist, derart dass sie das Organ (8) zur Anzeige der Uhrzeit des Sonnenaufgangs und/oder des Sonnenuntergangs um einen Winkel, der dem Anzeigen mittels des zweiten Index (10) und/oder des dritten Index (12) von einer Stunde mehr beim Übergang der Sommer/Winter-Auswahlvorrichtung (26) in die Sommerzeitposition entspricht, und um einen Winkel drehbar mitnimmt, der dem Anzeigen von einer Stunde weniger beim Übergang der Sommer/Winter-Auswahlvorrichtung (26) in die Winterzeitposition entspricht.

2. Anzeigevorrichtung (1) nach Anspruch 1, **dadurch gekennzeichnet, dass** die Sommer/Winter-Auswahlvorrichtung (26) dazu gestaltet ist, das Organ (8) zur Anzeige der Uhrzeit des Sonnenaufgangs und/oder des Sonnenuntergangs und den ersten Index (4) für die gesetzliche Uhrzeit gleichzeitig um eine Verlagerung zu verlagern, die dem Anzeigen von einer Stunde mehr bei ihrem Übergang zur Sommerzeitposition und von einer Stunde weniger bei ihrem Übergang zur Winterzeitposition entspricht.

3. Anzeigevorrichtung (1) nach einem der vorhergehenden Ansprüche, **dadurch gekennzeichnet, dass** die Sommer/Winter-Auswahlvorrichtung (26) dazu gestaltet ist, mit einem Mechanismus zur Korrektur der gesetzlichen Uhrzeit zusammenzuwirken, der geeignet ist, ein Stundenrad (5), das den ersten Index (4) für die gesetzliche Uhrzeit trägt, drehbar um einen Winkel, der dem Vorstellen des ersten Index (4) für die gesetzliche Uhrzeit um eine Stunde beim Übergang der Sommer/Winter-Auswahlvorrichtung (26) zur Sommerzeitposition entspricht, und um einen Winkel mitzunehmen, der dem Zurückstellen des ersten Index (4) für die gesetzliche Uhrzeit um eine Stunde beim Übergang der Sommer/Winter-Auswahlvorrichtung (26) zur Winterzeitposition entspricht.

4. Anzeigevorrichtung (1) nach einem der vorhergehenden Ansprüche, **dadurch gekennzeichnet, dass** das Organ (8) zur Anzeige der Uhrzeit des Sonnenaufgangs und/oder des Sonnenuntergangs eine Monatstagscheibe mit 31 Tagen ist, wobei der zweite Index (10) und/oder der dritte Index (12) dazu gestaltet ist/sind, pro Stunde um 11,6° zu schwenken.

5. Anzeigevorrichtung (1) nach einem der Ansprüche 1 bis 3, **dadurch gekennzeichnet, dass** das Organ (8) zur Anzeige der Uhrzeit des Sonnenaufgangs und/oder des Sonnenuntergangs eine Stundenscheibe ist, welche die Stunden über 24 Stunden anzeigt.

6. Anzeigevorrichtung (1) nach einem der vorhergehenden Ansprüche, **dadurch gekennzeichnet, dass** der erste Index (4) sowie der zweite Index (10) und/oder der dritte Index (12) konzentrisch sind.

7. Anzeigevorrichtung (1) nach Anspruch 4, **dadurch gekennzeichnet, dass** sie einen vierten Index (14) für den Monatstag umfasst, der dazu gestaltet ist, den Monatstag auf der Monatstagscheibe anzugeben, und dadurch, dass die Sommer/Winter-Auswahlvorrichtung (26) dazu gestaltet ist, den vierten Index (14) für den Monatstag bei jeder Umstellung der Sommer/Winterzeit zu verlagern, um die Indexierung des vierten Index (14) für den Monatstag mit der Monatstagscheibe zu bewahren.

8. Anzeigevorrichtung (1) nach Anspruch 7, **dadurch gekennzeichnet, dass** der vierte Index (14) konzentrisch zum ersten, zweiten und/oder dritten Index (4, 10, 12) ist.

9. Anzeigevorrichtung (1) nach Anspruch 7 oder 8, **dadurch gekennzeichnet, dass** die Sommer/Winter-Auswahlvorrichtung (26) dazu gestaltet ist, mit einem Mechanismus zur Korrektur des Monatstags zusammenzuwirken, der geeignet ist, ein Monatstagrad (18), das den vierten Index (14) für den Monatstag trägt, um einen Winkel, der dem Zurückstellen des vierten Index (14) für den Monatstag um einen Tag beim Übergang der Sommer/Winter-Auswahlvorrichtung (26) zur Sommerzeitposition entspricht, und um einen Winkel drehbar mitzunehmen, der dem Vorstellen des vierten Index (14) für den Monatstag um einen Tag beim Übergang der Sommer/Winter-Auswahlvorrichtung (26) zur Winterzeitposition entspricht.

10. Anzeigevorrichtung (1) nach einem der vorhergehenden Ansprüche, **dadurch gekennzeichnet, dass** der Sommer/Winterzeitumstellungsmechanismus einen Mechanismus zur Steuerung der Sommer/Winter-Auswahlvorrichtung umfasst, der dazu gestaltet ist, ihn zwischen seiner Sommerzeitposition und seiner Winterzeitposition Stellung wechseln zu lassen.

11. Anzeigevorrichtung (1) nach Anspruch 10, **dadurch gekennzeichnet, dass** der Mechanismus zur Steuerung der Sommer/Winter-Auswahlvorrichtung einen Riegel (46) umfasst, der von einem Benutzer betätigt werden kann und dazu gestaltet ist, zwischen zwei Positionen zu schwenken und die Sommer/Winter-Auswahlvorrichtung (26) abwechselnd von der einen von ihrer Sommerzeit- und Winterzeitposition in die andere zu verlagern, das heißt einer Sommerzeitposition, in der die Sommer/Winter-Auswahlvorrichtung (26) sich in ihrer Sommerzeitposition befindet, und einer Winterzeitposition, in der die Sommer/Winter-Auswahlvorrichtung (26) sich in ihrer Winterzeitposition befindet.

12. Uhr, die eine Anzeigevorrichtung (1) nach einem der Ansprüche 1 bis 11 umfasst.

## Claims

1. Device (1) for display of the standard time as well as of the time of sunrise and/or of the time of sunset, comprising a first standard time index (4) arranged to indicate the standard time, a member for displaying the time of sunrise and/or sunset (8), a second index (10) arranged to indicate the time of sunrise and/or a third index (12) arranged to indicate the time of sunset on said member for displaying the time of sunrise and/or sunset (8), said display device (1) comprising a mechanism for managing the standard time as well as the time of sunrise and/or the time of sunset upon the change of time for summer/winter comprising a summer/winter selector (26) arranged to move between two positions, a summer time position when the summer time is to be displayed and a winter time position when the winter time is to be displayed, and to enable display - simultaneously with the summer time and the winter time respectively - of the standard time by means of the first standard time index (4) as well as of the sunrise time by means of the second index (10) and/or of the sunset time by means of the third index (12) upon passage thereof to its summer time position and to its winter time position respectively, in which display device the member for displaying the time of sunrise and/or sunset (8) is arranged to move in rotation with respect to the second index (10) and/or to the third index (12) in the clockwise direction and in the anticlockwise direction, **characterised in that** the summer/winter selector (26) comprises a lever (28) mounted to pivot and for conjoint rotation with the member for displaying the time of sunrise and/or sunset (8) so as to rotationally drive said member for displaying the time of sunrise and/or sunset (8) by an angle corresponding to displaying, by means of the second index (10) and/or of the third index (12), one hour more upon passage of the summer/winter selector (26) to the summer time position and by an angle corresponding to displaying one hour less upon passage of the summer/winter selector (26) to the winter time position.

2. Display device (1) as claimed in claim 1, **characterised in that** the summer/winter selector (26) is arranged to simultaneously move the member for displaying the time of sunrise and/or sunset (8) and the first standard time index (4) by a movement corresponding to displaying one hour more upon passage thereof to the summer time position and one hour less upon passage thereof to the winter time position.

3. Display device (1) as claimed in any one of the preceding claims, **characterised in that** the summer/winter selector (26) is arranged to cooperate with a mechanism for correction of the standard time able to rotationally drive an hour wheel (5) bearing the first standard time index (4) by an angle corresponding to advancing said first standard time index (4) by one hour upon passage of the summer/winter selector (26) into the summer time position and by an angle corresponding to moving said first standard time index (4) back by one hour upon passage of the summer/winter selector (26) to the winter time position.

4. Display device (1) as claimed in any one of the preceding claims, **characterised in that** the member for displaying the time of sunrise and/or sunset (8) is a date disc of 31 days, the second index (10) and/or the third index (12) being arranged to pivot by 11.6° per hour.

5. Display device (1) as claimed in any one of claims 1 to 3, **characterised in that** the member for displaying the time of sunrise and/or sunset (8) is an hour disc displaying the hours over 24 hours.

6. Display device (1) as claimed in any one of the preceding claims, **characterised in that** the first index (4) as well as the second index (10) and/or the third index (12) are concentric.

7. Display device (1) as claimed in claim 4, **characterised in that** it comprises a fourth date index (14) arranged to indicate the date on the date disc, and **in that** the summer/winter selector (26) is arranged to move the fourth date index (14) upon each change of hour for summer/winter in order to retain the indexing of said fourth date index (14) with the date disc.

8. Display device (1) as claimed in claim 7, **characterised in that** the fourth index (14) is concentric with the first, second and/or third index (4, 10, 12).

9. Display device (1) as claimed in claim 7 or 8, **characterised in that** the summer/winter selector (26) is arranged to cooperate with a mechanism for correction of the date, able to rotationally drive a date wheel (18) bearing the fourth date index (14) by an angle corresponding to moving the fourth date index (14) back by one day upon passage of the summer/winter selector (26) into the summer time position and by an angle corresponding to advancing the fourth date index (14) by one day upon passage of the summer/winter selector (26) to the winter time position.

10. Display device (1) as claimed in any one of the preceding claims, **characterised in that** the mechanism for changing the time for summer/winter comprises a mechanism for controlling the summer/winter selector arranged to cause it to move between its summer time position and its winter time position.

11. Display device (1) as claimed in claim 10, **characterised in that** the mechanism for controlling the summer/winter selector comprises a bolt (46) manoeuvrable by a user and arranged to pivot between two positions and to move alternately the summer/winter selector (26) from one to the other of its summer time and winter time positions, i.e. a summer time position in which said summer/winter selector (26) is in its summer time position and a winter time position in which said summer/winter selector (26) is in its winter time position.

12. Timepiece comprising a display device (1) as claimed in any one of claims 1 to 11.
